# EUROPÄISCHE PATENTANMELDUNG

(11) **EP 4 734 659 A1**
(43) Veröffentlichungstag der Anmeldung: **29.04.2026**
(21) Anmeldenummer: 25211291.7
(22) Anmeldetag: 27.10.2025
(51) Int. Cl.: H05B 6/64, H05B 6/70

(54) **VERFAHREN ZUM ABSCHÄTZEN EINER GARRAUMEIGENSCHAFT SOWIE GARGERÄT**

(30) Priorität: 28.10.2024 DE 102024131327
(71) Anmelder: Rational Aktiengesellschaft, 86899 Landsberg am Lech (DE)
(72) Erfinder: KOENEN, Christian, 86899 Landsberg am Lech (DE); KIELMANN, Felix, 86899 Landsberg am Lech (DE)
(74) Vertreter: Prinz & Partner mbB

(57) **Zusammenfassung**

Ein Verfahren zum Abschätzen einer Garraumeigenschaft eines Garraums (14) eines Gargeräts (10) ist beschrieben, das ein dem Garraum (14) zugeordnetes Lüfterrad (30) sowie eine Mikrowellenquelle (22) umfasst. Die Mikrowellenquelle (22) sendet mehrere Messsignale mit unterschiedlichen Frequenzen während einer einzelnen Umdrehung des Lüfterrads (30) über einen definierten Frequenzbereich aus, sodass eine Messreihe mit mehreren Messpunkten erhalten wird. Die Messpunkte einer Messreihe unterscheiden sich hinsichtlich der Frequenz des Messsignals sowie einer Winkelstellung des Lüfterrads (30) voneinander. Für jedes der mehreren Messsignale wird wenigstens eine frequenzabhängige Hochfrequenzeigenschaft bestimmt, basierend auf der die Garraumeigenschaft abgeschätzt wird. Ferner ist ein Gargerät (10) beschrieben.

## Beschreibung

Die Erfindung betrifft ein Verfahren zum Abschätzen einer Garraumeigenschaft eines Garraums eines Gargeräts. Ferner betrifft die Erfindung ein Gargerät.

Aus dem Stand der Technik sind Verfahren bekannt, um die Garraumeigenschaft eines Garraums deterministisch zu bestimmen, also eine approximative Güte zu ermitteln. Hierzu wird beispielsweise auf die DE 10 2019 127 620 A1 sowie die DE 10 2021 131 619 A1 verwiesen.

Bei der DE 10 2019 127 620 A1 wird für jede Frequenz eines Frequenzbands eine Streuparametermessung durchgeführt. In Abhängigkeit hiervon wird dann eine frequenzabhängige Hochfrequenzeigenschaft ermittelt, basierend auf der indirekt die Garraumeigenschaft des Garraums abgeschätzt werden kann. Bei der dort beschriebenen Lösung erfolgt die Ermittlung der Garraumeigenschaft somit unabhängig von einem Lüfterrad, sodass eine entsprechende Messung nicht mit der Rotation des Lüfterrads abgestimmt sein muss.

Darüber hinaus ist aus der DE 10 2021 110 521 A1 ein Verfahren zum Garen von Gargut bekannt, bei dem die Ansteuerung einer Halbleiter-Mikrowelleneinheit basierend auf einer ermittelten Winkelstellung des Lüfterrads erfolgt, um so ein auf die Winkelstellung des Lüfterrads angepasstes Mikrowellenfeld durch die Halbleiter-Mikrowelleneinheit im Garraum zu erzeugen. Hierdurch wird sichergestellt, dass die Halbleiter-Mikrowelleneinheit in einem optimalen Arbeitspunkt betrieben wird, wenn über die Mikrowelleneinheit zusätzliche Energie in das Gargut eingebracht wird. Grundsätzlich erlaubt es die Halbleiter-Mikrowelleneinheit, eine Anpassung der Ansteuerung der Halbleiter-Mikrowelleneinheit in entsprechend kurzen Zeiten vorzunehmen. Es ist hieraus jedoch nicht bekannt, die Garraumeigenschaft des Garraums abzuschätzen, insbesondere eine dielektrische Last im Garraum, also einer Beladung die die elektromagnetischen Eigenschaften beeinflusst. Insofern wird die Halbleiter-Mikrowelleneinheit lediglich zeitgesteuert betrieben, da keine Rückmeldung hinsichtlich einer elektromagnetischen Beladung im Garraum des Gargeräts vorliegt.

Sofern nun eine Rückmeldung bezüglich der elektromagnetischen Beladung im Garraum des Gargeräts gewünscht wäre, müssten die Streuparametermessungen in dem gleichen Winkelbereich über mehrere Umdrehungen für alle Frequenzen vermessen werden, was zur Folge hätte, dass 100 Umdrehungen nötig wären, um die Streuparameter für eine Frequenzspanne von 100 MHz zu erhalten, bspw. einen Frequenzbereich von 2.400 MHz bis 2.500 MHz.

Dies hat jedoch zur Folge, dass die Messung der Garraumeigenschaft des Garraums entsprechend lang ist, sodass in diesem Zeitraum kein Energieeintrag durch die Mikrowelleneinheit möglich ist. Beispielsweise würde die Messung der Garraumeigenschaft des Garraums bei einer angenommenen Drehzahl des Lüfterrads von 500 Umdrehungen pro Minute 12 Sekunden andauern.

Die Aufgabe der Erfindung ist es, eine schnelle Messung beziehungsweise Abschätzung der Garraumeigenschaft des Garraums zu ermöglichen.

Die Aufgabe wird erfindungsgemäß durch ein Verfahren zum Abschätzen der Garraumeigenschaft eines Garraums eines Gargeräts gelöst, das ein dem Garraum zugeordnetes Lüfterrad sowie eine Mikrowellenquelle umfasst. Die Mikrowellenquelle sendet mehrere Messsignale mit unterschiedlichen Frequenzen während einer einzelnen Umdrehung des Lüfterrads über einen definierten Frequenzbereich aus, sodass eine Messreihe mit mehreren Messpunkten erhalten wird. Die Messpunkte einer Messreihe unterscheiden sich hinsichtlich der Frequenz des Messsignals sowie einer Winkelstellung des Lüfterrads voneinander. Zudem wird für jedes der mehreren Messsignale wenigstens eine frequenzabhängige Hochfrequenzeigenschaft bestimmt, basierend auf der die Garraumeigenschaft abgeschätzt wird.

Der Grundgedanke der Erfindung ist es, innerhalb einer einzigen Lüfterraddrehung mehrere Frequenzen zu untersuchen, sodass unterschiedliche Messsignale während einer einzelnen Drehung des Lüfterrads ausgesandt und entsprechend ausgewertet werden. Unter unterschiedlichen Messsignale ist zu verstehen, dass sich die Messsignale hinsichtlich ihrer Frequenz unterscheiden. Im Gegensatz zum Stand der Technik, in der pro Lüfterradumdrehung eine Messung mit einer festen Frequenz durchgeführt wird, um für jede Frequenz sämtliche Lüfterradstellungen bzw. Winkelstellungen des Lüfterrads zu erhalten, ist nunmehr vorgesehen, dass während einer einzigen Umdrehung des Lüfterrads mehrere Frequenzen genutzt werden.

Hierdurch ist es möglich, dass die Dauer für eine Frequenzspanne von 100 MHz, beispielsweise von 2.400 MHz bis 2.500 MHz, lediglich 120 ms beträgt. Im Stand der Technik, bei der eine Frequenz pro Lüfterradumdrehung vorgesehen ist, wären hierzu 100 Lüfterradumdrehungen notwendig gewesen, sofern eine Auflösung bzw. Frequenzabstand von 1 MHz gewählt worden wäre.

Eine Messreihe zeichnet sich dadurch aus, dass sie mehrere Messsignale umfasst, die sich jeweils hinsichtlich der Frequenz des Messsignals voneinander unterscheiden. Zudem unterscheiden sich die den Messsignalen zugeordnete Messpunkte dadurch, dass die Messsignale jeweils bei einer unterschiedlichen Winkelstellung des Lüfterrads ausgesandt bzw. erfasst worden sind.

Die Messreihe wird zudem nicht unterbrochen durch eine Leistungsansteuerung der Mikrowellenquelle, also einem Heizoperationsmodus. Ein etwaiger Heizoperationsmodus erfolgt also erst nach Abschluss der Messreihe, also nachdem die Messsignale der Messreihe ausgesandt wurden.

Die unterschiedlichen Winkelstellungen des Lüfterrads sind während einer Umdrehung des Lüfterrads definierten Zeitschlitzen zugeordnet, sodass in jedem der Zeitschlitze ein entsprechendes Messsignal mit einer definierten Frequenz ausgesandt und ausgewertet werden kann, also eine entsprechende frequenzabhängige Hochfrequenzeigenschaft gemessen werden kann. Hinsichtlich einer gewissen Abweichung ist das Verfahren unempfindlich. Beispielsweise sollte die Abweichung kleiner einem halben Zeitschlitz sein. In jedem Zeitschlitz, also in jeder unterschiedlichen Winkelstellung des Lüfterrads während einer Umdrehung des Lüfterrads, wird somit eine Operation ausgeführt, nämlich eine Messung vorgenommen.

Die Garraumeigenschaft des Garraums kann die dielektrischen Eigenschaften des Garraums und optional Ohm'sche Verluste des Garraums umfassen, beispielsweise Ohm'sche Verluste an den Garraumwänden. Die dielektrischen Eigenschaften des Garraums werden unter anderem von den Garraumwänden des Garraums, einer optionalen Last im Garraum, beispielsweise einem Gargut oder einem Garzubehör, sowie der dem Garraum zugeordneten Antenne beeinflusst, über die die Mikrowellen in den Garraum eingespeist werden, insbesondere deren Lastimpedanz.

Die Garraumeigenschaft des Garraums kann sowohl im unbeladenen Zustand als auch im beladenen Zustand ermittelt werden, also mit im Garraum vorhandenen Gargut bzw. Garzubehör. Insofern kann die Garraumeigenschaft des Garraums auch als eine Hochfrequenzeigenschaft des Garraums angesehen werden, also einer approximativen Güte des Garraums.

Wie bekannt ist, kann auf die Garraumeigenschaft des Garraums geschlossen werden, indem die in den Garraum einlaufenden elektromagnetischen Wellen, auch als vorwärtslaufende elektromagnetische Wellen bezeichnet, sowie die aus dem Garraum auslaufenden elektromagnetischen Wellen, auch als rückwärtslaufende elektromagnetische Wellen bezeichnet, an dem jeweiligen Einspeisepunkten, also den entsprechen Antennen, gemessen werden. Hierzu können den Antennen jeweils Richtkoppler zugeordnet sein, über die eine getrennte Messung der einlaufenden elektromagnetischen Wellen sowie der auslaufenden elektromagnetischen Wellen möglich ist. Aus den ein- bzw. auslaufenden elektromagnetischen Wellen, die an den Antennen gemessen werden, lässt sich entsprechend die frequenzabhängige Hochfrequenzeigenschaft in einfacher Weise bestimmen. Mit anderen Worten hängt die frequenzabhängige Hochfrequenzeigenschaft mit den ein- bzw. auslaufenden elektromagnetischen Wellen zusammen. Beispielsweise ist die frequenzabhängige Hochfrequenzeigenschaft ein Verhältnis der Amplituden der ein- bzw. auslaufenden elektromagnetischen Wellen. Auch kann die frequenzabhängige Hochfrequenzeigenschaft ein Verhältnis der Phasen der ein- bzw. auslaufenden elektromagnetischen Wellen sein. Insbesondere handelt es sich bei der frequenzabhängigen Hochfrequenzeigenschaft um ein Streuparameter (S-Parameter).

Basierend auf der frequenzabhängigen Hochfrequenzeigenschaft kann die Garraumeigenschaft Q in bekannter Weise ermittelt werden, wie unter anderem in der DE 10 2021 131 619 A1 beschrieben ist.

Die Garraumeigenschaft Qₗₑₑᵣ des leeren Garraums kann einmalig ermittelt und hinterlegt sein. Alternativ oder ergänzend kann die Garraumeigenschaft Qₗₑₑᵣ des leeren Garraums während des Betriebs des Gargeräts ermittelt werden, bspw. in regelmäßigen zeitlichen Abständen, insbesondere bei jedem Start des Gargeräts, beispielsweise vor dem Beladen des Gargeräts.

Anhand der Hochfrequenzeigenschaft kann also die entsprechende Garraumeigenschaft Q für den Garraum bestimmt werden, bei dem die Hochfrequenzeigenschaft gemessen wurde, beispielsweise im beladenen oder im leeren Zustand. Insbesondere kann die Garraumeigenschaft Q dabei ein Maß für eine dielektrische Last im Garraum sein, wobei die dielektrische Last von einem im Garraum vorhandenen Gargut und/oder Garzubehör abhängt, insbesondere auch vom Garzustand des Garguts.

Der Garraum des Gargeräts wird grundsätzlich als ein sogenanntes Mehr-Tor angesehen, in dem eine elektromagnetische Feldverteilung vorliegt, die unbekannt ist. Diese elektromagnetische Feldverteilung wird unter anderem durch das Lüfterrad und das im Garraum befindliche Gargut beeinflusst, insbesondere durch eine Garguteigenschaft des im Garraum befindlichen Garguts.

Mit anderen Worten stellt die Garraumeigenschaft Q des Garraums im unbeladenen Zustand eine Hochfrequenzeigenschaft des leeren Garraums dar, wohingegen die Garraumeigenschaft des Garraums im beladenen Zustand eine Hochfrequenzeigenschaft des beladenen Garraums darstellt. Sofern die Garraumeigenschaft für den leeren Garraum und die Garraumeigenschaft für den beladenen Garraum ermittelt worden sind, können diese in Bezug zueinander gesetzt werden, wodurch eine vom Typ des Gargeräts, insbesondere vom Typ des Garraums, unabhängige Vergleichsgröße erhalten wird, die es ermöglicht, die Garraumeigenschaft auch für unterschiedliche Gargeräte, insbesondere unterschiedliche Garräume, miteinander vergleichen zu können. Anders ausgedrückt erfolgt eine Normierung, sofern die Garraumeigenschaft für den leeren Garraum ebenfalls berücksichtigt und ins Verhältnis mit der Garraumeigenschaft für den beladenen Garraum gesetzt wird, sodass die unabhängige Vergleichsgröße erhalten wird.

Grundsätzlich umfasst die Messreihe mehrere Messsignale, beispielsweise zumindest zehn Messsignale, insbesondere zumindest 30 Messsignale, beispielsweise zumindest 50 Messsignale, vorzugsweise zumindest 100 Messsignale. Diese Messsignale werden direkt nacheinander ausgesandt und zwar jeweils bei einer anderen Winkelstellung des Lüfterrads.

Ein Aspekt sieht vor, dass eine Betragsfunktion der frequenzabhängigen Hochfrequenzeigenschaft ermittelt wird, wobei die Betragsfunktion zumindest nach der Frequenz des Messsignals abgeleitet wird, um einen Gradienten der Hochfrequenzeigenschaft zu erhalten, basierend auf dem die Garraumeigenschaft abgeschätzt wird. Es kann also zunächst der Betrag der Hochfrequenzeigenschaft für die jeweiligen Messpunkte ermittelt werden, was insbesondere dann notwendig ist, wenn es sich bei der frequenzabhängigen Hochfrequenzeigenschaft um eine komplexwertige Funktion handelt. Da die Hochfrequenzeigenschaft für mehrere Messpunkte der Messreihe ermittelt worden ist, also für von der Frequenz und der Winkelstellung abhängige Messpunkte, kann eine entsprechende Betragsfunktion gebildet werden, sofern für die jeweiligen Messpunkte der entsprechende Betrag ermittelt wird. Die Betragsfunktion kann daher nach der Frequenz abgeleitet bzw. differenziert werden, um einen entsprechenden Gradienten der Hochfrequenzeigenschaft zu erhalten. Dieser Gradient dient als Indikator für die Garraumeigenschaft des Garraums, insbesondere dessen dielektrischer Last.

Zusätzlich kann auch die tatsächliche Winkelposition, zu der die Messung durchgeführt wurde, also das Messsignal mit der definierten Frequenz ausgesandt und ausgewertet wurde, gespeichert werden. Hierdurch ist eine nicht-äquidistante Abtastung entlang einer Umdrehung möglich. Es kann dann der Gradient entlang des Lüfterradwinkels mit den nicht-äquidistanten Messpunkte erhalten werden.

Ein weiterer Aspekt sieht vor, dass mehrere frequenzabhängige Hochfrequenzeigenschaften gleichzeitig und unabhängig voneinander für jedes der mehreren Messsignale bestimmt werden, basierend auf denen die Garraumeigenschaft abgeschätzt wird. Bei den mehreren frequenzabhängigen Hochfrequenzeigenschaften kann es sich um unterschiedliche Streuparameter (S-Parameter) handeln, beispielsweise S11, S12, S21, S22.

Im Fall von vier Antennen, die zum Einspeisen der Mikrowellen in den Garraum verwendet werden, ergeben sich somit die Streuparameter S11, S12, S13, S14, S21, S22, S23, S24, S31, S32, S33, S34, S41, S42, S43 und S44.

Die unterschiedlichen frequenzabhängigen Hochfrequenzeigenschaften geben unterschiedlichen Informationsgehalt bezüglich der dielektrischen Eigenschaften des Garraums wider, wodurch über ihre Gesamtheit die Garraumeigenschaft des Garraums genauer abgeschätzt werden kann.

Insbesondere wird für jede frequenzabhängige Hochfrequenzeigenschaft ein jeweiliger Gradient der entsprechenden Hochfrequenzeigenschaft separat ermittelt, basierend auf denen die Garraumeigenschaft abgeschätzt wird. Demnach wird für jede der unterschiedlichen Hochfrequenzeigenschaften das jeweilige dynamische Verhalten ermittelt, um die Garraumeigenschaft des Garraums genauer abschätzen zu können. Beispielsweise gilt dies für jeden der Streuparameter, sofern es sich bei den frequenzabhängigen Hochfrequenzeigenschaften um Streuparameter handelt.

Gemäß einer Ausführungsform wird eine Summe aller ermittelten Gradienten gebildet, um die Garraumeigenschaft abzuschätzen. Mit anderen Worten werden die einzelnen, zuvor ermittelten Gradienten für die unterschiedlichen Hochfrequenzeigenschaften aufsummiert, um die entsprechende Summe zu erhalten, basierend auf der die Garraumeigenschaft des Garraums bestimmt werden kann. Es erfolgt also eine numerische Integration aller ermittelten Gradienten, um die Garraumeigenschaft des Garraums abzuschätzen.

Der definierte Frequenzbereich kann eine Frequenzspanne von wenigstens 10 MHz aufweisen, insbesondere wenigstens 30 MHz, beispielsweise wenigstens 50 MHz, vorzugsweise wenigstens 100 MHz. Je nach Auflösung ergibt sich hieraus die Anzahl der unterschiedlichen Messsignale, die nacheinander ausgesandt werden. Bei einer Auflösung von einem Grad würden sich zumindest zehn Messsignale ergeben, insbesondere zumindest 30 Messsignale, beispielsweise zumindest 50 Messsignale, vorzugsweise zumindest 100 Messsignale.

Es kann ein Frequenzdurchlauf durchgeführt werden, um die mehreren Messsignale mit den unterschiedlichen Frequenzen zu erhalten. Bei dem Frequenzdurchlauf handelt es sich um einen sogenannten "frequency sweep", bei dem die Frequenz gezielt verändert wird, wobei während der Veränderung der Frequenz durchgehend Messsignale ausgesandt werden.

Ferner können die mehreren Messsignale der Messreihe monoton ansteigende Frequenzen oder monoton abfallende Frequenzen aufweisen, insbesondere wobei die Frequenzen der mehreren Messsignale äquidistant im Frequenzbereich sind. Ein solches Verhalten der Frequenzen ist für einen Frequenzdurchlauf typisch.

Ein weiterer Aspekt sieht vor, dass die Winkelstellungen, in denen Messsignale einer Messreihe ausgesandt werden, einen Winkelbereich abdecken, der einem Viertel des Lüfterrads entspricht, also 90°. Insofern ist es möglich, dass eine vollständige Messreihe bereits bei einer Viertelumdrehung des Lüfterrads durchgeführt werden kann, da für eine Frequenzspanne von 100 MHz insgesamt 100 Winkelstellungen erfasst werden müssen, die auf einen Winkelbereich von 90° abgebildet werden können.

Ferner kann ein Messsignal mit einer definierten Frequenz mehrmals, insbesondere zweimal oder viermal, während der einzelnen Umdrehung des Lüfterrads in unterschiedlichen Winkelstellungen ausgesandt werden, sodass mehrere Messreihen während der einzelnen Umdrehung des Lüfterrads erhalten werden. Dies kann insbesondere periodisch erfolgen. Da eine Messreihe bereits mit einer Viertelumdrehung des Lüfterrads abgeschlossen werden kann, ist es möglich, zwei oder vier oder drei Messreihen während einer einzelnen Umdrehung des Lüfterrads zu erfassen. Für jede Messreihe kann die wenigstens eine frequenzabhängige Hochfrequenzeigenschaft bestimmt werden, insbesondere mehrere frequenzabhängige Hochfrequenzeigenschaften gleichzeitig. Ebenso ist es möglich, einen entsprechenden Gradienten oder mehrere Gradienten der Hochfrequenzeigenschaft(en) zu ermitteln, basierend worauf die Garraumeigenschaft des Garraums abgeschätzt wird.

Grundsätzlich ist bei mehreren Messreihen vorgesehen, dass diese entsprechend normiert werden. Dies bedeutet, dass eine Summe der Gradienten, die für die Abschätzung der Garraumeigenschaft herangezogen werden, durch die Anzahl der Messreihen geteilt wird.

Wie vorstehend bereits erläutert, zeichnet sich eine Messreihe dadurch aus, dass ein zu betrachtender Frequenzbereich durchfahren worden ist. Mehrere Messreihen stellen demnach mehrere Messwerte für denselben Frequenzbereich zur Verfügung, weswegen eine Normierung erfolgen kann bzw. erfolgt.

Gemäß einem weiteren Aspekt wird die einzelne Umdrehung des Lüfterrads in mehrere Winkelstellungen unterteilt, denen jeweils ein Zeitschlitz zugeordnet ist, in denen ein Messsignal ausgesandt wird. Insbesondere sind 400 Zeitschlitze vorgesehen, sodass 400 Messsignale in einer einzelnen Umdrehung des Lüfterrads ausgesandt werden. Wie vorstehend bereits erläutert, wird für eine Abschätzung der Garraumeigenschaft üblicherweise eine Frequenzspanne von 100 MHz genutzt, sodass beispielsweise eine Viertelumdrehung des Lüfterrads bereits ausreichend ist, sofern die Messsignale einen Frequenzabstand von 1 MHz aufweisen.

Es kann jedoch auch eine höhere Auflösung hinsichtlich der Frequenz gewählt werden, beispielsweise eine Auflösung von einem Viertel-MHz, sodass 400 Messsignale für eine Frequenzspanne von 100 MHz notwendig sind.

Eine weitere Ausführungsform sieht vor, dass zwei oder mehr Umdrehungen des Lüfterrads beim Abschätzen der Garraumeigenschaft herangezogen werden. Insbesondere werden zwei oder mehr Messpunkte für eine Winkelstellung des Lüfterrads erhalten. Mit anderen Worten werden bei einer bestimmten Winkelstellung zwei unterschiedliche Frequenzen nacheinander gemessen, da zwei Umdrehungen des Lüfterrads berücksichtigt werden. Es wird also bei einer ersten Umdrehung die bestimmte Winkelstellung mit einer bestimmten Frequenz vermessen und bei einer nachfolgenden zweiten Umdrehung wird dieselbe bestimmte Winkelstellung mit einer Frequenz vermessen, die von der bestimmten Frequenz abweicht. Bei der Winkelstellung sind, wie vorstehend bereits erläutert, geringe Abweichung tolerierbar. Sofern die Information über die tatsächliche Winkelstellung bei der Messung vorliegt, kann die Abweichung sogar entsprechend korrigiert werden.

Grundsätzlich kann die Garraumeigenschaft während einer Umdrehung des Lüfterrads und/oder in maximal 120 ms (bei einer Drehzahl von 500 U/min) abgeschätzt werden. Sollte sich die Drehzahl bspw. auf 2.000 U/min erhöhen, so kann die Garraumeigenschaft sogar in maximal 30 ms abgeschätzt werden. Sofern ergibt sich eine schnelle Abschätzung der Garraumeigenschaft, sodass die Messdauer entsprechend reduziert ist. Dies hat zur Folge, dass ein Energieeintrag mittels der Mikrowellenquelle schneller wieder aufgenommen bzw. kürzer unterbrochen werden muss, wodurch die Effizienz des Garverfahrens erhöht ist.

Beispielsweise erstreckt sich der Frequenzbereich von 2.400 MHz bis 2.500 MHz, also über eine Frequenzspanne von 100 MHz. Die einzelnen Messsignale können jeweils einen Abstand von 1 MHz zueinander haben, sofern eine höhere oder geringere Auflösung hinsichtlich der Frequenz gewünscht ist, können die Messsignale einen entsprechend anderen Frequenzabstand zueinander aufweisen.

Wie vorstehend bereits erläutert, kann die wenigstens eine frequenzabhängige Hochfrequenzeigenschaft ein Streuparameter sein. Streuparameter sind grundsätzlich einfach zu erfassende Hochfrequenzeigenschaften.

Wie ebenfalls bekannt ist, kann anhand der Hochfrequenzeigenschaft alleine grundsätzlich zwischen einem leeren Garraum und einem beladenen Garraum unterschieden werden, da sich in einem leeren Garraum eine eindeutige Resonanz ausbilden kann (sofern Störfaktoren außer Acht gelassen werden), sodass die Güte des Garraums bestimmt werden kann. Bei einem (stark) beladenen Garraum ergibt sich jedoch keine eindeutige Resonanz, weswegen die Güte nicht direkt bestimmt werden kann. Insofern kann die Hochfrequenzeigenschaft selbst zunächst lediglich dazu dienen, um zwischen einem leeren Garraum und einem beladenen Garraum zu unterscheiden. Hierüber kann jedoch noch keine Aussage hinsichtlich der Garraumeigenschaft des (voll) beladenen Garraums getroffen werden, weswegen das zuvor beschriebene Verfahren angewandt wird.

Die Hochfrequenzeigenschaft korreliert zudem mit der Garguteigenschaft, insbesondere der Beladungsmenge, da eine größere Beladungsmenge zu einer trägen bzw. sich langsam ändernden Hochfrequenzeigenschaft (entlang der Frequenzachse) führt. Daher kann die Hochfrequenzeigenschaft nach der Frequenz abgeleitet (differenziert) werden, um so einen Indikator für die Garguteigenschaft des im Garraum befindlichen Garguts zu erhalten, wobei die Garguteigenschaft die Garraumeigenschaft beeinflusst, wie zuvor schon erläutert. Einfach ausgedrückt ergibt sich hierdurch, dass eine nach der Frequenz abgeleitete Funktion der Hochfrequenzeigenschaft einen kleinen Wert annimmt, sofern eine große Beladungsmenge im Garraum vorliegt, da die Hochfrequenzeigenschaft entsprechend träge ist.

Die Garraumeigenschaft kann eine approximative Güte des Garraums sein. Die Güte des Garraums ist eine an sich bekannte Größe. Diese lässt sich mit dem Verfahren in einfacher und vor allem schneller Weise abschätzen.

Ein weiterer Aspekt sieht vor, dass die Garraumeigenschaft, insbesondere die approximative Güte des Garraums, während des Betriebs des Lüfterrads abgeschätzt wird, insbesondere während einer Umdrehung des Lüfterrads. Bisher musste für die Bestimmung der Güte des Garraums das Lüfterrad angehalten werden oder es konnte nur eine Frequenz in einer bestimmten Stellung des Lüfterrads zur Messung genutzt werden, also eine Frequenz pro Umdrehung. Da für die Bestimmung der Güte des Garraums jedoch das ganze Frequenzband, also die Frequenzspanne, vermessen werden muss, hat dies zur Folge, dass die Bestimmung der Güte des Garraums bisher extrem lang war. Mit dem vorliegenden Verfahren ist es jedoch möglich, die Güte des Garraums während des Betriebs und entsprechend schnell abzuschätzen, da die Messreihe mit den unterschiedlichen Frequenzen genutzt wird.

Ferner wird die Aufgabe erfindungsgemäß gelöst durch ein Gargerät zum Garen von Gargut, mit einem Garraum, einem dem Garraum zugeordneten Lüfterrad, einer Mikrowellenquelle sowie einer Steuer- und/oder Auswerteeinheit. Das Gargerät ist eingerichtet, das Verfahren der zuvor genannten Art auszuführen. Insbesondere ist die Steuereinheit eingerichtet, die Mikrowellenquelle und/oder das Lüfterrad anzusteuern, also die Abgabe der Messsignale (Mikrowellensignale) bzw. die Drehung des Lüfterrads. Die Auswerteeinheit ist insbesondere eingerichtet, die empfangenen Messsignale auszuwerten, um hierüber die Garraumeigenschaft abzuschätzen.

Weitere Vorteile und Eigenschaften der Erfindung ergeben sich aus der nachfolgenden Beschreibung und den Zeichnungen, auf die Bezug genommen wird. In den Zeichnungen zeigen:
- Figur 1 eine schematische Darstellung eines erfindungsgemäßen Gargeräts,
- Figur 2 eine schematische Darstellung eines erfindungsgemäßen Verfahrens, das mit dem Gargerät aus Figur 1 ausgeführt werden kann,
- Figur 3 eine schematische Darstellung der in einem erfindungsgemäßen Verfahren verwendeten Messpunkte gemäß einer ersten Ausführungsart,
- Figur 4 eine schematische Darstellung der in einem erfindungsgemäßen Verfahren verwendeten Messpunkte gemäß einer zweiten Ausführungsart,
- Figur 5 eine schematische Darstellung der in einem erfindungsgemäßen Verfahren verwendeten Messpunkte gemäß einer dritten Ausführungsart,
- Figur 6 eine schematische Darstellung der in einem erfindungsgemäßen Verfahren verwendeten Messpunkte gemäß einer vierten Ausführungsart, und
- Figur 7 ein Diagramm, in dem die erfasste frequenzabhängige Hochfrequenzeigenschaft über einen Frequenzbereich für unterschiedliche Szenarien gezeigt ist.

In Figur 1 ist ein Gargerät 10 schematisch gezeigt, das ein Gehäuse 12 aufweist, welches einen Garraum 14 sowie einen Technikraum 16 umgibt.

In dem Garraum 14 ist ein Gargut 18 eingebracht, welches in dem Gargerät 10 gegart werden soll.

Das Gergerät 10 weist neben einer schematisch dargestellten Heizvorrichtung 19 mehrere (vorliegend vier) Mikrowellenmodule 20 auf, die eine als Halbleiterbauteil ausgebildete Mikrowellenquelle 22 aufweisen. Alternativ kann auch eine zentrale Mikrowellenquelle 22 vorgesehen sein, mit der die Mikrowellenmodule 20 verbunden sind. Die Mikrowellenmodule 20 weisen zudem jeweils eine Antenne 24 und einen Richtkoppler 26 auf.

Zudem können die Mikrowellenmodule 20 weitere Komponenten bzw. Bauteile umfassen, beispielsweise einen Modulator, einen Verstärker, einen Demodulator und/oder einen Regler. Diese sind aus Gründen der besseren Übersichtlichkeit vorliegend nicht gezeigt.

Die Mikrowellenmodule 20 zusammen können als eine Mikrowellenbaugruppe 28 zusammengefasst werden.

Darüber hinaus umfasst das Gargerät 10 ein Lüfterrad 30, welches dem Garraum 14 zugeordnet ist. Das Lüfterrad 30 wird mittels eines Antriebs 32 und einer Antriebswelle 34 drehend angetrieben. Hierdurch ist sichergestellt, dass ein im Garraum 14 vorliegendes Garraumklima verwirbelt wird, um einen möglichst homogenen Energieeintrag in das Gargut 18 mittels von der Heizvoirrichtung 19 bereitgestellten Heißluft und/oder Dampf sicherzustellen, was eine gleichmäßige Erwärmung des Garguts 18 zur Folge hat.

Dem Lüfterrad 30 ist ein Drehgeber 36 zugeordnet, der beispielsweise im Antrieb 32 integriert ist. Der Drehgeber 36 kann die Winkelstellung des Lüfterrads 30 während des Betriebs des Lüfterrads 30 erfassen, also während der Antrieb 32 das Lüfterrad 30 drehend antreibt. Bei dem Drehgeber 36 kann es sich um einen Inkrementalgeber handeln. Beispielsweise ist der Drehgeber 36 als ein optischer Encoder ausgebildet.

Darüber hinaus umfasst das Gargerät 10 eine Steuer- und/oder Auswerteeinheit 38, die mit den Mikrowellenmodulen 20, insbesondere der Mikrowellenquelle(n) 22 und den Richtkopplern 26, dem Antrieb 32 und/oder dem Drehgeber 36 signalübertragend verbunden ist.

Grundsätzlich kann auch vorgesehen sein, die Winkelstellung aus einem Rotorkennfeld des Antriebs 32 zu bestimmen, also mittels der Steuer- und/oder Auswerteeinheit 38, die das erfasste Rotorkennfeld auswertet.

Insbesondere ist ein Steuermodul 40 (der Steuer- und/oder Auswerteeinheit 38) mit den Mikrowellenmodulen 20, insbesondere der Mikrowellenquelle(n) 22, und dem Antrieb 32 signalübertragend verbunden, um die Mikrowellenmodule 20, insbesondere die Mikrowellenquelle(n) 22, sowie den Antrieb 32 anzusteuern.

Dagegen ist ein Auswertemodul 42 (der Steuer- und/oder Auswerteeinheit 38) mit dem Drehgeber 36 und den Mikrowellenmodulen 20, insbesondere den Richtkopplern 26, signalübertragend verbunden, um die Winkelstellung des Lüfterrads 30 vom Drehgeber 36 und Mikrowellensignale (elektromagnetische Signale) von den Mikrowellenmodulen 20, insbesondere den Richtkopplern 26, zu erhalten, basierend auf denen eine Auswertung erfolgt, wie nachfolgend erläutert wird.

Insofern sendet die Steuer- und/oder Auswerteeinheit 38 entsprechende Ansteuerungssignale an die Mikrowellenmodule 20, insbesondere die Mikrowellenquelle(n) 22, um Mikrowellen in definierter Weise zu erzeugen, die in den Garraum 14 eingespeist werden sollen.

Ferner steuert die Steuer- und/oder Auswerteeinheit 38 die Drehung des Lüfterrads 30 an, insbesondere in Abhängigkeit von einem (ausgewählten) Garprogramm, indem der Antrieb 32 entsprechende Ansteuerungssignale erhält, sodass das Lüfterrad 30 mit einer definierten Winkelgeschwindigkeit betrieben wird. Insofern kann es sich bei der Steuer- und/oder Auswerteeinheit 38 um eine übergeordnete Steuer- und/oder Auswerteeinheit handeln, die auch zum Abarbeiten des Garprogramms dient, um das Gargut 18 in gewünschter Weise zu garen.

Die Steuer- und/oder Auswerteeinheit 38 kann die Mikrowellenmodule 20 basierend auf der erfassten Drehung des Lüfterrads 30 ansteuern, beispielsweise aufgrund des vom Drehgeber 36 ausgegebenen Signals. Mit anderen Worten erfasst die Steuer- und/oder Auswerteeinheit 38 das vom Drehgeber 36 ausgegebene Signal (in passiver Weise) und steuert die Mikrowellenmodule 20 an, sofern dies in der vorgesehenen Weise möglich ist.

Insbesondere kann so sichergestellt werden, dass die Mikrowellenmodule 20, insbesondere die Mikrowellenquelle(n) 22, sowie der Antrieb 32 aufeinander abgestimmt angesteuert werden.

Ferner empfängt die Steuer- und/oder Auswerteeinheit 38 entsprechende Signale vom Drehgeber 36, womit eine Rückmeldung bzgl. der tatsächlichen Winkelstellung des Lüfterrads 30 möglich ist. Abweichungen von der angesteuerten Sollposition können so erfasst werden. Grundsätzlich kann der Drehgeber 36 ein entsprechendes Drehgebersignal an die Steuer- und/oder Auswerteeinheit 38 übermitteln, ausgehend von dem die Steuer- und/oder Auswerteeinheit 38 die Winkelstellung des Lüfterrads 30 ermittelt.

Darüber hinaus ist die Steuer- und/oder Auswerteeinheit 38 auch mit den jeweiligen Mikrowellenmodulen 20, insbesondere den Richtkoppler 26, signalübertragend verbunden, um entsprechende Messsignale zu erhalten, welche ausgewertet werden. Bei den Messsignalen kann es sich um vorwärtslaufende elektromagnetische Wellen und um rückwärtslaufende elektromagnetische Wellen handeln, welche auch aus einlaufende bzw. auslaufende elektromagnetische Wellen bezeichnet werden.

Grundsätzlich ist das Gargerät 10, insbesondere die Steuer- und/oder Auswerteeinheit 38, eingerichtet, eine Garraumeigenschaft des Garraums 14 zu ermitteln bzw. abzuschätzen, welche unter anderem einen Rückschluss auf die Beladung des Garraums 14 aus elektromagnetischer Sicht zulässt, da auf die dielektrischen Eigenschaften abgestellt wird.

Hierzu werden, wie beispielsweise in den Figuren 2 und 3 gezeigt, mehrere Messsignale mit unterschiedlichen Frequenzen während einer einzelnen Umdrehung des Lüfterrads 30 über einen definierten Frequenzbereich ausgesandt, also in den Garraum 14 eingespeist, sodass eine Messreihe mit mehreren Messpunkten erhalten wird.

Die verschiedenen Messsignale werden dabei bei unterschiedlichen Winkelstellungen des Lüfterrads 30 ausgesandt, da die Messsignale in Zeitschlitzen ausgesandt werden, die entsprechend unterschiedlichen Winkelstellungen des Lüfterrads 30 zugeordnet sind.

Eine derartige Messreihe ist in Figur 3 graphisch dargestellt, wo für 100 unterschiedliche Winkelbereiche des Lüfterrads 30 insgesamt 100 unterschiedliche Messsignale ausgesandt werden, die sich von der Frequenz unterscheiden.

Beispielsweise werden hierzu 100 verschiedene Messsignale über einen Frequenzbereich von 100 MHz, beispielsweise bei einer Frequenz von 2.400 MHz bis 2.500 MHz, ausgesandt, wobei die Messsignale einen Frequenzabstand von 1 MHz zueinander aufweisen, was auch als Auflösung bezeichnet wird. Generell kann der definierte Frequenzbereich eine Frequenzspanne von wenigstens 10 MHz aufweisen, insbesondere wenigstens 30 MHz, beispielsweise wenigstens 50 MHz, vorzugsweise wenigstens 100 MHz.

Die so erhaltene Messreihe umfasst demnach Messpunkte, die sich hinsichtlich der Frequenz des Messsignals sowie der Winkelstellung des Lüfterrads 30 voneinander unterscheiden, was in Figur 3 graphisch dargestellt ist.

Aus Figur 3 wird deutlich, dass eine Umdrehung des Lüfterrads 30 in 400 Zeitschlitze unterteilt wird, sodass bis zu 400 unterschiedliche Messsignale pro Umdrehung des Lüfterrads 30 ausgesandt werden können. Mit anderen Worten können 400 unterschiedliche Winkelstellungen des Lüfterrads 30 betrachtet werden.

Die unterschiedlichen Winkelstellungen unterscheiden sich demnach um 0,9° voneinander, da 400 unterschiedliche Winkelstellungen bei einer vollständigen Umdrehung von 360° möglich sind, also 360°/400 = 0,9°.

Bei einer Frequenzspanne von 100 MHz, bspw. dem Frequenzbereich von 2.400 MHz bis 2.500 MHz entsprechend, und einer Auflösung von 1 MHz pro Messsignal, ergeben sich somit 100 unterschiedliche Winkelstellungen, bei denen jeweils ein Messsignal ausgesandt wird, insbesondere ein unterschiedliches Messsignal, da stets eine andere Frequenz pro Winkelstellung verwendet wird.

Die Messsignale mit den unterschiedlichen Frequenzen sind erhalten worden, indem ein Frequenzdurchlauf durchgeführt wurde, also ein sogenannter "frequency sweep". Dies wird aus Figur 3 deutlich, da sich die Frequenz kontinuierlich verändert. Vorliegend haben die mehreren Messsignale der Messreihe monoton ansteigende Frequenzen, wobei die Frequenzen der mehreren Messsignale äquidistant im Frequenzbereich sind. Alternativ kann aber auch vorgesehen sein, dass die die mehreren Messsignale der Messreihe monoton abfallende Frequenzen haben.

Die entsprechende Ansteuerung der Mikrowellenmodule 20 erfolgt über die Steuer- und/oder Auswerteeinheit 38, die zudem das Signal des Drehgebers 36 auswertet und den Antrieb 32 des Lüfterrads 30 ansteuert, um sicherzustellen, dass pro Winkelstellung ein anderes Messsignal ausgesandt werden kann. Anders ausgedrückt muss die Drehgeschwindigkeit des Lüfterrads 30 und die Ansteuerung der Mikrowellenmodule 20 aufeinander abgestimmt angesteuert werden.

Für jedes der mehrerer Messsignale wird jeweils wenigstens eine frequenzabhängige Hochfrequenzeigenschaft bestimmt, beispielsweise ein Streuparameter. Dies erfolgt über die Steuer- und/oder Auswerteeinheit 38.

Die entsprechende Auswertung ist möglich, da über die Mikrowellenmodule 20, insbesondere die vorgesehenen Richtkoppler 26, vorwärtslaufende sowie rückwärtslaufende elektromagnetische Wellen getrennt voneinander bereitgestellt und ausgewertet werden können, basierend auf denen Streuparameter als frequenzabhängige Hochfrequenzeigenschaften ermittelt werden können.

Grundsätzlich können also auch mehrere frequenzabhängige Hochfrequenzeigenschaften gleichzeitig und unabhängig voneinander für jedes der mehreren Messsignale bestimmt werden. Hierbei kann es sich um verschiedene Streuparameter handeln. In der gezeigten Ausführungsform der Figur 1 sind vier Antennen 24 vorgesehen, sodass die Streuparameter S11, S12, S13, S14, S21, S22, S23, S24, S31, S32, S33, S34, S41, S42, S43 und S44 ermittelt werden können.

Es kann auch nur ein Teil der (theoretisch ermittelbaren bzw. praktisch ermittelten) Streuparameter für die Abschätzung der Garraumeigenschaft des Garraums 14 verwendet werden, beispielsweise alle Streuparameter oberhalb der Hauptdiagonalen einer Streumatrix, insbesondere inklusive der Streuparameter der Hauptdiagonalen.

In Figur 7 ist beispielhaft die frequenzabhängige Hochfrequenzeigenschaft in Form der Streuparameter S11 und S21 für die zuvor genannte Frequenzspanne von 100 MHz bzw. den Frequenzbereich von 2.400 MHz bis 2.500 MHz gezeigt, also 2,4 GHz bis 2,5 GHz. Zudem geht aus Figur 7 hervor, dass die jeweilige frequenzabhängige Hochfrequenzeigenschaft für zwei unterschiedliche Zustände des Garraums 14 ermittelt worden sind, nämlich für einen leeren Garraum sowie einen beladenen Garraum.

Der in Figur 7 gezeigte Verlauf der frequenzabhängigen Hochfrequenzeigenschaft wird also innerhalb von einer Umdrehung des Lüfterrads 30 erfasst, insbesondere innerhalb von einer Vierteldrehung des Lüfterrads 30, da für 100 Messpunkte nur eine 90°-Drehung benötigt wird, da die Winkelstellungen sich um 0,9° voneinander unterscheiden, wie zuvor bereits erläutert.

Hieraus wird deutlich, dass die Hochfrequenzeigenschaft, also die Streuparameter, sich über den Frequenz- und Winkelbereich unterschiedlich verhalten, wenn der Garraum 14 beladen ist oder nicht. Insbesondere ist gezeigt, dass die Hochfrequenzeigenschaft träge wird, wenn der Garraum 14 beladen ist. Insofern ist es schwierig, eine Garraumeigenschaft des Garraums 14, beispielsweise eine Garguteigenschaft des im Garraum 14 befindlichen Garguts 18, anhand des Verlaufs der Hochfrequenzeigenschaft selbst zu bestimmen, da sich keine eindeutige Resonanz ausbildet.

Daher wird in einem weiteren Schritt des in Figur 2 gezeigten Verfahrens die Hochfrequenzeigenschaft, also der Streuparameter, weiter verarbeitet, wie nachfolgend erläutert wird.

Basierend auf der wenigstens einen frequenzabhängigen Hochfrequenzeigenschaft kann anschließend die Garraumeigenschaft des Garraums 14 abgeschätzt werden.

Zunächst wird beispielsweise die Garraumeigenschaft Q des Garraums 14 ermittelt, insbesondere die des leeren Garraums 14 Qₗₑₑᵣ und die des beladenen Garrausm 14 Q_{beladen}. Basierend auf den Garraumeigenschaften Q kann unter anderem die dielektrische Beladung des Garraums 14 abgeschätzt werden, also ein im Garraum 14 vorhandenes Garzubehör, ein im Garraum 14 vorhandenes Gargut 18 und/oder der Garzustand des Garguts 18.

Hierzu kann eine Betragsfunktion der wenigstens einen frequenzabhängigen Hochfrequenzeigenschaft ermittelt werden. Die Betragsfunktion wird anschließend nach der Frequenz des Messsignals abgeleitet, um einen Gradienten der Hochfrequenzeigenschaft zu erhalten. Durch die Ableitung wird auf die Glattheit des Frequenzverlaufs der Hochfrequenzeigenschaft abgezielt, da der frequenzabhängige Verlauf der Hochfrequenzeigenschaft mit der in Garraum 14 befindlichen Last, beispielsweise dem Gargut 18, korreliert. Je größer die in Garraum 14 befindliche Last ist, desto glatter ist der frequenzabhängige Verlauf der Hochfrequenzeigenschaft. Diese Glattheit wird gerade durch die nach der Frequenz abgeleiteten Funktion der Hochfrequenzeigenschaft beschrieben.

Mit anderen Worten wird für die Messreihe, also die unterschiedlichen Messpunkte, der jeweilige Betrag der frequenzabhängigen Hochfrequenzeigenschaft bestimmt, sodass eine entsprechende Betragsfunktion erhalten wird, die von der Frequenz des Messsignals abhängig ist. Diese Betragsfunktion wird dann nach der Frequenz abgeleitet, um einen Gradienten der Hochfrequenzeigenschaft zu erhalten.

Sofern mehrere frequenzabhängige Hochfrequenzeigenschaften ermittelt worden sind, kann für jede der frequenzabhängigen Hochfrequenzeigenschaften ein entsprechender Gradient separat ermittelt werden. Die ermittelten Gradienten können anschließend summiert werden, um eine Summe zu erhalten, basierend auf der die Garraumeigenschaft des Garraums 14 abgeschätzt wird.

In Figur 3 ist beispielshaft gezeigt, dass 100 Messsignale mit jeweils unterschiedlichen Frequenzen zu unterschiedlichen Winkelstellungen des Lüfterrads 30 ausgesandt werden, wobei die Winkelstellungen zusammen einen Winkelbereich abdecken, der einem Viertel des Lüfterrads 30 entspricht. Insofern ist die Messung einer Messreihe bereits nach einer Vierteldrehung des Lüfterrads 30 abgeschlossen.

Dies hat zur Folge, dass ein Messsignal mit einer definierten Frequenz mehrmals, insbesondere zwei, drei oder vier Mal während einer einzelnen Umdrehung des Lüfterrads 30 in unterschiedlichen Winkelstellungen ausgesandt werden kann, sodass mehrere Messreihen während der einzelnen Umdrehung des Lüfterrads 30 erhalten werden. Dies ist beispielhaft in den Figuren 4 und 5 gezeigt, in denen zwei bzw. vier Messreihen während einer einzelnen Umdrehung des Lüfterrads 30 gezeigt sind, wie sich anschaulich aus den Figuren 4 und 5 ergibt. Hierdurch lässt sich die Auflösung entsprechend erhöhen.

Eine Messreihe zeichnet sich demnach dadurch aus, dass sie mehrere Messsignale umfasst, die sich jeweils hinsichtlich der Frequenz des Messsignals voneinander unterscheiden. Zudem unterscheiden sich die den Messsignalen zugeordnete Messpunkte dadurch, dass die Messsignale jeweils bei einer unterschiedlichen Winkelstellung des Lüfterrads 30 ausgesandt bzw. erfasst worden sind. Insofern ist eine Messreihe einem Frequenzband bzw. einer Frequenzspanne zugeordnet.

Sofern mehrere Messreihen durchgeführt werden, kann eine Normierung durchgeführt werden. Hierzu wird das jeweilige Ergebnis der Messreihen addiert und durch die Anzahl der Messreihen geteilt.

Dies gilt entsprechend für jede frequenzabhängige Hochfrequenzeigenschaft, sofern mehrere frequenzabhängige Hochfrequenzeigenschaften bestimmt werden.

In jedem Fall ist sichergestellt, dass die Garraumeigenschaft des Garraums 14 innerhalb einer Umdrehung des Lüfterrads 30 abgeschätzt werden kann, insbesondere in einer deutlich kürzeren Zeit, sodass die Effizienz eines Garverfahrens entsprechend hoch ist, da ein Garbetrieb mit der Mikrowellenbaugruppe 28 früher fortgesetzt werden kann bzw. nur kurzzeitiger unterbrochen werden muss.

Beispielsweise werden vier Messreihen in einer Umdrehung des Lüfterrads 30 durchgeführt, sodass die Garraumeigenschaft des Garraums 14 innerhalb von 120 ms bestimmt werden kann, also während einer Umdrehung des Lüfterrads 30. Hierbei ist eine Drehzahl von 500 Umdrehungen pro Minute des Lüfterrads 30 vorgesehen. Aufgrund der kurzen Zeitdauer von 120 ms für die Abschätzung der Garraumeigenschaft ist gewährleistet, dass ein Energieeintrag (in einem Heizmodus) wenig beeinflusst ist. Der Energieeintrag in das Gargut 18 ist also nur kurzzeitig unterbrochen.

Dies ist möglich, da das gesamte Frequenzband, also der Frequenzbereich von 2.400 MHz bis 2.500 MHz, vermessen wird, wobei bei jeder Frequenz (beispielsweise Auflösung von 1 MHz) die wenigstens eine frequenzabhängige Hochfrequenzeigenschaft (Streuparameter) gemessen wird.

Die Garraumeigenschaft kann dabei in regelmäßigen Abständen bestimmt werden, bspw. alle 5 Sekunden oder jede Sekunde. Sofern zu erwarten ist, dass die Garraumeigenschaft sich schnell ändert, kann ein kürzerer Abstand gewählt werden, bspw. eine Sekunde.

Es kann dann ein zeitlicher Verlauf der Garraumeigenschaft erstellt werden. Der zeitliche Verlauf der Garraumeigenschaft enthält Informationen über die dielektrische Last im Garraum 14, insbesondere einer Garguteigenschaft, bspw. den Garzustand des Garguts 18 (Auftauerkennung, Temperatur und/oder Feuchtigkeit) bzw. der Beladungsmenge. Zudem kann die Garraumeigenschaft auch Ohm'sche Verluste des Garraums 14 berücksichtigen. Demnach kann es sich bei der Garraumeigenschaft um eine approximierte Güte des Garraums 14 handeln.

Mithilfe der abgeschätzten Garraumeigenschaft kann eine Leistungsschätzung vorgenommen werden, die sich somit kontinuierlich an sich ändernde Garguteigenschaften anpasst, bspw. den Garzustand des Garguts 18 und/oder die Beladungsmenge, sofern Gargut 18 nachträglich eingebracht wird.

Grundsätzlich kann auch vorgesehen sein, dass zwei oder mehr Umdrehungen des Lüfterrads 30 beim Abschätzen der Garraumeigenschaft herangezogen werden, wie dies in Figur 6 gezeigt ist.

Hierbei würden sich für eine Winkelstellung des Lüfterrads 30 zwei oder mehr Messpunkte ergeben, die sich hinsichtlich der verwendeten Frequenz voneinander unterscheiden. Die Anzahl der unterschiedlichen Frequenzen pro Winkelstellung des Lüfterrads 30 hängt dabei von der Anzahl der Umdrehungen des Lüfterrads 30 ab, die zum Abschätzen der Garraumeigenschaft herangezogen werden. In dem in Figur 6 gezeigten Beispiel werden zwei Umdrehungen des Lüfterrads 30 berücksichtigt.

Anschaulich geht dies dadurch hervor, dass eine horizontale Linie des in Figur 6 gezeigten Diagramms mehrmals geschnitten wird. Die Anzahl der Schnittpunkte der horizontalen Linie gibt an, wie viele Umdrehungen des Lüfterrads 30 beim Abschätzen der Garraumeigenschaft herangezogen werden.

Die Mikrowellenbaugruppe 28 und die das Lüfterrad 30 umfassende Lüfterradbaugruppe sind miteinander synchronisiert bzw. aufeinander abgestimmt, was über die Steuer- und/oder Auswerteeinheit 38 sichergestellt ist, die unter anderem Signale vom Drehgeber 36 erhält.

Eine Umdrehung des Lüfterrads 30 (bei vorgegebener Geschwindigkeit) wird in eine definierte Anzahl von gleichen Zeitschlitzen unterteilt, in denen jeweils ein unterschiedliches Messsignal von der Mikrowellenbaugruppe 28 ausgesandt wird. Jedem Zeitschlitz ist demnach eine Winkelstellung des Lüfterrads 30 zugeordnet, wobei die unterschiedlichen Winkelstellungen einen gleichen Abstand zueinander haben, da die Zeitschlitze gleich lang sind. Beispielsweise sind dies 400 oder 404 Zeitschlitze.

Bei einer Umdrehung des Lüfterrads 30 wird jeder Winkelstellung des Lüfterrads 30, also jedem Zeitschlitz, eine bestimmte Frequenz aus dem Frequenzband zugeordnet. Insofern wird bei jedem Zeitschlitz eine andere Frequenz gemessen, wie dies aus den Figuren 3 bis 5 deutlich wird.

Da bei jeder Messung die frequenzabhängige Hochfrequenzeigenschaft gemessen wird, ergibt sich dann für 100 Messpunkte bei einer Auflösung bzw. einem Frequenzabstand von 1 MHz der in Figur 7 gezeigte Verlauf der frequenzabhängigen Hochfrequenzeigenschaft. Wie vorstehend erläutert, kann die entsprechende Kurve der frequenzabhängigen Hochfrequenzeigenschaft innerhalb von einer Vierteldrehung des Lüfterrads 30 erhalten werden.

Ferner können auch zwei frequenzabhängige Hochfrequenzeigenschaften gleichzeitig erfasst werden, wie zuvor erläutert, sodass beispielsweise die Verläufe für den leeren Garraum 14 der Streuparameter S11 und S21, die die frequenzabhängige Hochfrequenzeigenschaften darstellen, während einer einzigen Umdrehung des Lüfterrads 30 gemessen werden, insbesondere innerhalb von einer Vierteldrehung des Lüfterrads 30, sofern die Auflösung bzw. der Frequenzabstand 1 MHz beträgt und sich die Winkelstellungen jeweils um 0,9° voneinander unterscheiden. Ebenso können die Verläufe für den beladenen Garraum 14 der Streuparameter S11 und S21, die die frequenzabhängigen Hochfrequenzeigenschaften darstellen, während einer einzigen Umdrehung des Lüfterrads 30 gemessen werden, insbesondere innerhalb von einer Vierteldrehung des Lüfterrads 30.

Grundsätzlich wird das Lüfterrad 30 als Modenmischer für das elektromagnetische Feld im Garraum 14 verwendet, sodass das im Garraum 14 eingebrachte Gargut 18 gleichmäßig elektromagnetisch abgetastet wird. Es kann aber auch zusätzlich ein Modenmischer vorgesehen werden, sofern dies gewünscht ist.

## Patentansprüche

1. Verfahren zum Abschätzen einer Garraumeigenschaft eines Garraums (14) eines Gargeräts (10), das ein dem Garraum (14) zugeordnetes Lüfterrad (30) sowie eine Mikrowellenquelle (22) umfasst, wobei die Mikrowellenquelle (22) mehrere Messsignale mit unterschiedlichen Frequenzen während einer einzelnen Umdrehung des Lüfterrads (30) über einen definierten Frequenzbereich aussendet, sodass eine Messreihe mit mehreren Messpunkten erhalten wird, wobei sich die Messpunkte einer Messreihe hinsichtlich der Frequenz des Messsignals sowie einer Winkelstellung des Lüfterrads (30) voneinander unterscheiden, wobei für jedes der mehreren Messsignale wenigstens eine frequenzabhängige Hochfrequenzeigenschaft bestimmt wird, basierend auf der die Garraumeigenschaft abgeschätzt wird.

2. Verfahren nach Anspruch 1, **dadurch gekennzeichnet, dass** eine Betragsfunktion der frequenzabhängigen Hochfrequenzeigenschaft ermittelt wird, wobei die Betragsfunktion zumindest nach der Frequenz des Messsignals abgeleitet wird, um einen Gradienten der Hochfrequenzeigenschaft zu erhalten, basierend auf dem die Garraumeigenschaft abgeschätzt wird.

3. Verfahren nach Anspruch 1 oder 2, **dadurch gekennzeichnet, dass** mehrere frequenzabhängige Hochfrequenzeigenschaften gleichzeitig und unabhängig voneinander für jedes der mehreren Messsignale bestimmt werden, basierend auf denen die Garraumeigenschaft abgeschätzt wird.

4. Verfahren nach Anspruch 3, **dadurch gekennzeichnet, dass** für jede frequenzabhängige Hochfrequenzeigenschaft ein jeweiliger Gradient der entsprechenden Hochfrequenzeigenschaft separat ermittelt wird, basierend auf denen die Garraumeigenschaft abgeschätzt wird.

5. Verfahren nach Anspruch 4, **dadurch gekennzeichnet, dass** eine Summe aller ermittelten Gradienten gebildet wird, um die Garraumeigenschaft abzuschätzen.

6. Verfahren nach einem der vorhergehenden Ansprüche, **dadurch gekennzeichnet, dass** der definierte Frequenzbereich eine Frequenzspanne von wenigstens 10 MHz aufweist, insbesondere wenigstens 30 MHz, beispielsweise wenigstens 50 MHz, vorzugsweise wenigstens 100 MHz.

7. Verfahren nach einem der vorhergehenden Ansprüche, **dadurch gekennzeichnet, dass** ein Frequenzdurchlauf durchgeführt wird, um die mehreren Messsignale mit den unterschiedlichen Frequenzen zu erhalten.

8. Verfahren nach einem der vorhergehenden Ansprüche, **dadurch gekennzeichnet, dass** die mehreren Messsignale der Messreihe monoton ansteigende Frequenzen oder monoton abfallende Frequenzen aufweisen, insbesondere wobei die Frequenzen der mehreren Messsignale äquidistant im Frequenzbereich sind.

9. Verfahren nach einem der vorhergehenden Ansprüche, **dadurch gekennzeichnet, dass** die Winkelstellungen, in denen Messsignale einer Messreihe ausgesandt werden, einen Winkelbereich abdecken, der einem Viertel des Lüfterrads (30) entspricht.

10. Verfahren nach einem der vorhergehenden Ansprüche, **dadurch gekennzeichnet, dass** ein Messsignal mit einer definierten Frequenz mehrmals, insbesondere zweimal oder viermal, während der einzelnen Umdrehung des Lüfterrads (30) in unterschiedlichen Winkelstellungen ausgesandt wird, sodass mehrere Messreihen während der einzelnen Umdrehung des Lüfterrads (30) erhalten werden, insbesondere wobei über die Messreihen normiert wird.

11. Verfahren nach einem der vorhergehenden Ansprüche, **dadurch gekennzeichnet, dass** die einzelne Umdrehung des Lüfterrads (30) in mehrere Winkelstellungen unterteilt wird, denen jeweils ein Zeitschlitz zugeordnet ist, in denen ein Messsignal ausgesandt wird, insbesondere wobei 400 Zeitschlitze vorgesehen sind, sodass 400 Messsignale in einer einzelnen Umdrehung des Lüfterrads (30) ausgesandt werden.

12. Verfahren nach einem der vorhergehenden Ansprüche, **dadurch gekennzeichnet, dass** zwei oder mehr Umdrehungen des Lüfterrads (30) beim Abschätzen der Garraumeigenschaft herangezogen werden, insbesondere wobei zwei oder mehr Messpunkte für eine Winkelstellung des Lüfterrads (30) erhalten werden.

13. Verfahren nach einem der vorhergehenden Ansprüche, **dadurch gekennzeichnet, dass** die Garraumeigenschaft eine approximative Güte des Garraums (14) ist.

14. Verfahren nach einem der vorhergehenden Ansprüche, **dadurch gekennzeichnet, dass** die Garraumeigenschaft, insbesondere die approximative Güte des Garraums (14), während des Betriebs des Lüfterrads (30) abgeschätzt wird, insbesondere während einer Umdrehung des Lüfterrads (30).

15. Gargerät (10) zum Garen von Gargut (18), mit einem Garraum (14), einem dem Garraum (14) zugeordneten Lüfterrad (30), einer Mikrowellenquelle (22) sowie einer Steuer- und/oder Auswerteeinheit (38), wobei das Gargerät (10) eingerichtet ist, das Verfahren nach einem der vorhergehenden Ansprüche durchzuführen.
